# FASCICULE DE BREVET EUROPEEN

(11) **EP 0 155 881 B1**
(45) Date de publication et mention de la délivrance du brevet: **11.01.1989**
(21) Numéro de dépôt: 85400388.6
(22) Date de dépôt: 28.02.1985
(51) Int. Cl.: B26D 7/27

(54) **Procédé et installation automatique de tranchage et de détalonnage de meules de fromage**
Verfahren und Vorrichtung zum Entkrusten und Schneiden von Käselaiben
Process and automatic machine for cutting off the rim and slicing a wheel of cheese

(30) Priorité: 29.02.1984 FR 8403174
(43) Date de publication de la demande: 25.09.1985
(73) Titulaire: SODETAP Société d'Etudes et d'Applications, F-60149 Saint-Crépin Ibouvillers (FR)
(72) Inventeur: Frechou, Jérôme, F-78700 Conflans-Sainte-Honorine (FR); Delamarre, Pascal, F-95000 Eragny (FR)
(74) Mandataire: Phélip, Bruno

(56) Documents cités:
- DE-A- 2 906 352
- FR-A- 1 336 378
- FR-A- 2 347 161
- FR-A- 2 513 850
- GB-A- 2 045 936

## Description

La présente invention concerne une installation automatique de tranchage et de détalonnage de fromages, et elle se rapporte plus précisément à une telle installation pour le tranchage et le détalonnage de fromages fabriqués en meule, en particulier l'emmental.

FR-A-2 513 850 décrit un dispositif présentant une boîte de coupe munie de une ou plusieurs fentes à travers lesquelles des lames de coupe peuvent diviser un bloc de fromage placé dans la boîte de coupe, au moyen de coupes principalement parallèles au fond de la boîte de coupe.

Le débit des meules de fromage a, jusqu'à présent, été effectué manuellement, à l'aide d'un dispositif appelé trancheuse, en découpant tout d'abord chaque meule, selon une direction sensiblement perpendiculaire à un certain diamètre de la meule, en tranches successives et sensiblement parallèles, dont la première et la dernière, constituées essentiellement de croûte, sont appelées les talons, et dont les autres sont appelées les longes. Les deux talons dont l'opération d'enlèvement est appelée détalonnage, ne sont en général pas d'égale épaisseur. Puis, chaque longe est reprise manuellement pour le tranchage de visu de deux chutes constituées non seulement par les morceaux de croûtes, aux deux extrémités de la longe, mais également par les morceaux de fromage situés à l'extérieur du volume parallélépipédique maximum de fromage qu'il est possible de découper dans chaque longe. Enfin chaque longe débarrassée de ses deux chutes est coupée en plaquettes, qui peuvent ensuite être conditionnées individuellement, par exemple par une chaîne automatique de pesage, d'emballage et d'étiquettage.

Ce procédé traditionnel a pour inconvénients non seulement d'être d'une mise en oeuvre relativement pénible pour la main d'oeuvre importante affectée à ce travail, mais également d'entraîner l'obtention de chutes importantes, et donc d'être d'un mauvais rendement et peu économique. Ces inconvénients résultent notamment du fait que les talons sont d'épaisseurs inégales, et que le tranchage de longes successives auxquelles le personnel cherche à donner, autant que possible, des épaisseurs égales, ne permet pas de garantir l'obtention d'un nombre entier de longes de même épaisseur par le tranchage de la meule détalonnée, ni l'obtention d'un nombre entier de plaquettes de même taille par la découpe de chaque longe débarrassée de ses chutes d'extrémité, également appelée longe détalonnée.

Par la présente invention, on se propose de remédier aux inconvénients mentionnés ci-dessus, et le but de l'invention est de permettre le tranchage d'une meule en un nombre entier de longes ayant sensiblement la même épaisseur, et dont chacune est prête pour un tranchage ultérieur en un nombre entier de plaquettes de taille sensiblement identique, tout en produisant le minimum de chutes.

Un autre but de l'invention est de diminuer le temps de tranchage d'une meule, par l'exécution simultanée de la coupe et du détalonnage de chaque longe, c'est-à-dire en réalisant simultanément la séparation d'une longe du reste de la meule, qui se limite à un talon lorsqu'il s'agit de la dernière longe d'une meule, et la séparation des deux chutes d'extrémité de cette longe.

A cet effet, le procédé de tranchage et de détalonnage de meules de fromage selon l'invention consiste :
- à avancer chaque meule à plat jusque dans un poste de centrage,
- à déplacer la meule à plat, transversalement par rapport à un axe longitudinal de symétrie du poste de centrage, jusqu'à la centrer sur ledit axe longitudinal de symétrie,
- à centrer la meule sur ledit axe longitudinal de symétrie du poste de centrage en la faisant glisser transversalement, par le déplacement, simultané et à la même vitesse, et vers ledit axe, de deux butées s'étendant longitudinalement, de part et d'autre dudit axe, après un positionnement initial de la meule entre les deux butées, à mesurer le diamètre de la meule à l'aide de palpeurs montés sur les butées et couplés à des émetteurs de signaux de mesure, et ensuite à écarter latéralement les butées jusqu'à leur retour dans une position initiale,
à mesurer le diamètre de la meule,
- à déterminer une épaisseur commune, selon ledit axe longitudinal de symétrie, à donner aux deux talons de même dimension à trancher perpendiculairement audit axe longitudinal de symétrie, aux deux extrémités de la meule, ainsi qu'un nombre entier et une épaisseur commune de longes à découper entre les deux talons,
- à déterminer une épaisseur commune, selon la direction perpendiculaire audit axe longitudinal de symétrie à donner aux deux chutes à trancher, parallèlement audit axe longitudinal de symétrie, aux deux extrémités de chaque longe, afin que cette dernière puisse être tranchée en un nombre entier de plaquettes de même dimension,
- à transférer la meule à un poste de tranchage et de détalonnage, sur l'axe longitudinal de symétrie duquel la meule est centrée,
- à positionner la meule par rapport à une lame transversale de tranchage du poste de tranchage et de détalonnage, et à couper puis évacuer un premier talon ayant l'épaisseur prédéterminée,
- à repositionner ensuite la meule par rapport à la lame transversale de tranchage et, simultanément, à positionner transversalement deux lames longitudinales de détalonnage du poste de tranchage et de détalonnage par rapport à la lame transversale de tranchage,
- à couper simultanément une longe, avec la lame de tranchage, et les deux chutes d'extrémité de cette longe, avec les deux lames longitudinales de détalonnage,
- à évacuer la longe et les chutes coupées,
- à répéter les trois étapes précédentes jusqu'à avoir découpé et évacué le nombre entier prédéterminé de longes, et enfin,
- à évacuer le second talon.

Afin de faciliter la commande de la mise en oeuvre du procédé, ce dernier consiste de plus, de préférence, à positionner et à repositionner la meule par rapport à la lame transversale de tranchage en avançant la meule jusqu'à un point prédéterminé au-delà de la position de coupe de la lame transversale, puis en reculant la meule sur une course qui est fonction de l'épaisseur prédéterminée respectivement des talons ou des longes, selon qu'il s'agit respectivement du positionnement ou d'un repositionnement de la meule, et en l'arrêtant en fin de position de coupe. Dans le but d'éviter toute manoeuvre superflue du convoyeur de positionnement, le procédé consiste également à transférer du convoyeur de positionnement au convoyeur d'évacuation le talon ou la longe qui vient d'être coupée par l'avance de la meule jusqu'audit point déterminé au-delà de la position de coupe de la lame transversale, au cours du repositionnement suivant de la meule par rapport à ladite lame transversale.

Dans une variante, permettant une mise en place rapide des deux lames de détalonnage, entre deux coupes successives, le procédé consiste de plus à positionner transversalement les deux lames longitudinales par rapport à la lame transversale en écartant symétriquement et pas à pas les deux lames longitudinales l'une de l'autre, après les coupes successives de la lame transversale, et à partir d'une position initiale dans laquelle les deux lames longitudinales ou de détalonnage sont resserrées l'une vers l'autre.

Afin d'éviter que la meule ne soit emportée par la lame transversale lorsque cette dernière se dégage de la meule, après une coupe, il est avantageux d'appuyer sur la meule pour l'immobiliser, après la coupe du premier talon et de chacune des longes sauf, éventuellement, les quelques dernières longes de la meule, et alors que la lame transversale se trouve encore en position de coupe, puis à relâcher cet appui après que la lame transversale ait quitté sa position de coupe.

Dans le but d'éviter le basculement de la meule, lorsqu'il ne reste plus que quelques longes à couper, le procédé consiste avantageusement, alors que la lame transversale est encore en position de coupe, à planter une cale dans le second talon de la meule, et, après la découpe de la dernière longe, et alors que la lame transversale est encore en position de coupe, à repousser le second talon contre cette lame transversale, en écartant la cale de cette dernière, afin de libérer la cale du second talon, puis à évacuer ce dernier après que la lame transversale ait quitté sa position de coupe.

L'invention a également pour objet une installation automatique de mise en oeuvre du procédé de tranchage et de détalonnage des meules de fromage qui vient d'être présenté ci-dessus.

Cette installation de tranchage et de détalonnage automatique de meules de fromage comportant :

- une lame transversale de tranchage, destinée à trancher un talon et les longes des meules, et s'étendant transversalement et dans un plan sensiblement perpendiculaire au convoyeur de positionnement des meules,
- deux lames longitudinales de détalonnage, destinées à trancher les deux chutes d'extrémité des longes des meules, et s'étendant longitudinalement en étant sensiblement accolées à la lame transversale de tranchage, se caractérise en ce qu'elle comprend :
   une machine de centrage des meules, comportant :
      - un châssis,
      - un convoyeur motorisé, supporté par le châssis et présentant un axe longitudinal de symétrie,

      - deux butées latérales de centrage, disposées de part et d'autre dudit axe longitudinal de symétrie, et dont chacune s'étend longitudinalement et sensiblement perpendiculairement au convoyeur,
   - un mécanisme de guidage de chaque butée en translation transversale, perpendiculairement audit axe longitudinal de symétrie, et supporté par le châssis,
   - un mécanisme d'entraînement de chaque butée en translation transversale, et supporté-par le châssis,
   - des palpeurs de centrage et de mesure du diamètre des meules, qui sont portés par les butées, et
   - au moins un émetteur d'un signal de mesure du diamètre des meules,
   une machine de tranchage et de détalonnage, comportant :
      - un châssis,
      - un convoyeur motorisé de positionnement des meules, à deux sens de déplacement, supporté par le châssis correspondant de sorte que les deux convoyeurs soient sensiblement dans le prolongement l'un de l'autre et présentent un axe longitudinal de symétrie commun,
      - un mécanisme de guidage de la lame transversale de tranchage en déplacement dans son plan, et qui est supporté par le châssis correspondant,
      - un mécanisme d'entraînement de la lame transversale de tranchage en déplacement dans son plan, entre deux positions dont l'une est une position de tranchage de la meule et l'autre une position dégagée de la meule, et qui est supporté par le châssis correspondant,
      - un mécanisme de guidage des lames longitudinales de détalonnage en déplacement transversal l'une par rapport à l'autre et par rapport à la lame transversale de tranchage,
      - un mécanisme d'entraînement des lames longitudinales, de détalonnage en déplacement transversal, et
      - un convoyeur motorisé d'évacuation des longes coupées, supporté par le châssis correspondant, et adjacent à l'extrémité du convoyeur de positionnement, du côté opposé à la machine de centrage.

De préférence, la machine de tranchage et de détalonnage comporte, de plus, au moins un vérin d'appui destiné à appliquer la meule contre le convoyeur de positionnement à l'arrêt, après la venue de la lame transversale de tranchage en position de coupe, à maintenir la meule contre le convoyeur pendant le déplacement de la lame transversale de tranchage en position dégagée de la meule, et à se dégager lui-même de la meule afin de ne pas gêner un déplacement ultérieur de cette dernière sur le convoyeur de positionnement.

De préférence également, la machine de tranchage et de détalonnage comporte une cale escamotable, équipée d'au moins une pointe destinée à être plantée dans la meule, et d'au moins un poussoir destiné à dégager la ou les pointes de la meule, et un mécanisme de déplacement de la cale escamotable d'une position d'engagement contre la meule à une position dégagée de la meule et autorisant le libre déplacement de cette dernière sur le convoyeur de positionnement.

Dans une forme simple de réalisation, le convoyeur motorisé de la machine de centrage est une table à rouleaux d'axes transversaux, supportés par le châssis correspondant, et entraînés à partir d'un groupe motoréducteur à moteur électrique, également supporté par le châssis correspondant, par l'intermédiaire d'une transmission à poulies et courroie.

De même, dans une forme simple de réalisation, le mécanisme de guidage des butées en translation transversale comprend deux arbres transversaux, parallèles, espacés longitudinalement, et supportés par le châssis correspondant au-dessus du convoyeur de la machine de centrage, et, pour chaque butée, au moins deux douilles, dont chacune est, d'une part montée coulissante le long de l'un des deux arbres, et, d'autre part, solidaire de la butée correspondante.

Avantageusement, le mécanisme d'entraînement de chaque butée en translation transversale est un système vis-écrou, comprenant une vis commune aux deux butées, suspendue transversalement au châssis correspondant, au-dessus du convoyeur de la machine de centrage, et présentant une partie centrale, par laquelle la vis est montée tourillonnante en position fixe sur le châssis et entraînée en rotation à partir d'un groupe motoréducteur à moteur électrique, supporté par le châssis, par l'intermédiaire d'une transmission à pignons et chaînes, ainsi que deux tiges latérales filetées avec des pas opposés, dont chacune est vissée dans un écrou solidaire de l'une des deux butées.

De préférence, chaque butée de la machine de centrage est un porte-flasque équipé d'un palpeur constitué d'un flasque, monté pivotant sur le porte-flasque et situé du côté de la face interne de ce dernier, et de deux axes cylindriques transversaux, espacés longitudinalement, et traversant chacun l'une de deux lumières de passage ménagées dans le porte-flasque correspondant.

Le convoyeur de positionnement des meules sur la machine de tranchage et de détalonnage est, dans une forme simple de réalisation, un convoyeur à tapis entraîné à partir d'un moteur hydraulique réversible, supporté par le châssis correspondant, et par l'intermédiaire d'une transmission à pignons et chaîne. De même, le convoyeur d'évacuation de la machine de tranchage et de détalonnage est de préférence un convoyeur à tapis entraîné à partir d'un groupe motoréducteur à moteur électrique, supporté par le châssis correspondant, et par l'intermédiaire d'une transmission à pignons et chaîne, le tapis du convoyeur d'évacuation circulant dans une direction sensiblement perpendiculaire à la direction de circulation du convoyeur de positionnement, et légèrement en contrebas de ce dernier dans sa partie qui est adjacente à ce dernier.

Le mécanisme de guidage de la lame transversale de tranchage comprend, dans une réalisation simple et pratique, deux colonnes latérales, fixées au châssis de part et d'autre du convoyeur de positionnement et sensiblement perpendiculaires à ce dernier, ainsi que deux manchons montés chacun coulissant le long de l'une des colonnes et chacun solidaire de l'une des extrémités latérales de la lame transversale de tranchage.

Le mécanisme d'entraînement de la lame transversale de tranchage peut avantageusement comporter un système bielle-manivelle comprenant deux bielles latérales, disposées de part et d'autre du convoyeur de positionnement, et dont chacune est reliée, par l'une de ses extrémités, à une extrémité latérale de la lame transversale de tranchage et, par son autre extrémité, à un point excentré de l'un de deux plateaux solidaires en rotation d'un arbre transversal, monté dans des paliers du châssis correspondant, et entraîné en rotation à partir d'un groupe motoréducteur supporté par ledit châssis correspondant et par l'intermédiaire d'une transmission à pignons et chaîne.

Par analogie, le mécanisme de guidage des deux lames longitudinales de détalonnage en déplacement transversal comprend, avantageusement, deux portes-lames, sur chacun desquels est fixée une lame de détalonnage, et dont chacun est agencé en coulisseau monté glissant le long d'une plaque porte-lame transversale à laquelle la lame transversale de tranchage est solidarisée par son bord du côté opposé au convoyeur de positionnement.

De même, le mécanisme d'entraînement en déplacement transversal des lames longitudinales de détalonnage est, de préférence, un système vis-écrou, comprenant une vis commune aux deux lames de détalonnage, solidaire de la lame transversale de tranchage et s'étendant transversalement au-dessus du convoyeur de positionnement, ladite vis présentant une partie centrale par laquelle elle est montée tourillonnante en position fixe par rapport à la lame transversale de tranchage et entraînée en rotation à partir d'un groupe motoréducteur, à moteur frein électrique, également solidaire de la lame transversale de tranchage, par l'intermédiaire d'une transmission à pignons et chaîne, ainsi que deux tiges latérales filetées avec des pas opposés, et dont chacune est vissée dans un écrou solidaire de l'une des deux lames de détalonnage.

Ces lames de détalonnage sont de préférence perpendiculaires à la lame transversale de tranchage et accolées sur la face de cette dernière qui est tournée vers le convoyeur d'évacuation.

Chacun des vérins d'appui est solidaire, de préférence, du bord de la lame transversale de tranchage opposé au convoyeur de positionnement et s'étend perpendiculairement à ce dernier, en regard de la face de la lame transversale de tranchage qui est tournée vers la machine de centrage, lorsque la tige du vérin est sortie.

Dans une forme simple de réalisation, la cale escamotable équipée d'au moins une pointe et d'un poussoir est portée au bout d'un bras monté pivotant autour d'un axe sensiblement perpendiculaire au convoyeur de positionnement, sur un côté de ce dernier, et dont les pivotements sont commandés par un vérin de manoeuvre, la cale comportant un sabot présentant une partie libre en forme de coin et balayant la surface supérieure du convoyeur de positionnement, lors des pivotements du bras, le sabot portant deux pointes situées de part et d'autre du poussoir constitué par un vérin d'extraction des pointes du talon de la meule.

Afin de favoriser la synchronisation dès opérations, et d'obtenir un fonctionnement fiable et rapide, la machine de centrage et la machine de tranchage et de détalonnage de l'installation sont de préférence pilotées par un automate programmable.

La présente invention sera mieux comprise à l'aide d'un exemple particulier de réalisation, qui sera décrit ci-après, à titre non limitatif, en référence aux dessins annexés sur lesquels :
- la figure 1 est une vue schématique, en élévation latérale, de la machine de centrage et d'une partie amont de la machine de tranchage et de détalonnage d'une installation selon l'invention,
- la figure 2 est une vue schématique, en partie en élévation de face et en partie en coupe, de la machine de centrage de l'installation de la figure 1,
- la figure 3 est une vue schématique, en partie en élévation latérale et en partie en coupe, de la machine de tranchage et de détalonnage de l'installation,
- la figure 4 est une vue schématique en coupe transversale de la machine de la figure 3,
- la figure 5 est une vue schématique en élévation de l'arrière de la machine de la figure 3,
- la figure 6 est une vue schématique en plan de la machine de la figure 3, et
- la figure 7 est une vue partielle en coupe selon VII-VII de la figure 6.

En référence aux figures annexées, l'installation comprend essentiellement une machine de centrage 1, ou centreuse, et une machine de tranchage et de détalonnage 2, ou trancheuse détalonneuse, qui sont toutes deux pilotées par un automate programmable (non représenté), par exemple à microprocesseur.

La centreuse 1 est constituée d'un châssis 3 réalisé par l'assemblage, de manière connue, de montants verticaux 4, de longerons horizontaux 5 et de traverses horizontales 6, qui sont des tronçons de profilés en U. Ce châssis 3, supporte, sensiblement à mi-hauteur, une table horizontale 7 qui est une table à rouleaux 8. Ces rouleaux 8, montés en rotation sur le châssis 3 autour d'axes parallèles horizontaux et transversaux, c'est-à-dire perpendiculaires à l'axe longitudinal de symétrie de la centreuse 12, sont entraînés en rotation par un groupe motoréducteur 9, fixé sous une plaque moteur 10 supportée par le châssis 3, et dont le moteur électrique est commandé par l'automate programmable. Le mouvement de rotation développé par le groupe motoréducteur 9 est transmis aux rouleaux 8 par une transmission comprenant une poulie motrice 11, clavetée sur l'arbre de sortie du groupe 9, des poulies de renvoi 12, intercalées entre les extrémités d'un même côté (à gauche sur la figure 2) des rouleaux 8 et de part et d'autre de l'ensemble des rouleaux 8 (comme représenté sur la figure 1) et montées rotatives sur le châssis 3 autour d'axes parallèles à ceux des rouleaux 8, mais à un niveau légèrement inférieur à celui des axes des rouleaux 8ᵣ et enfin d'une o.u de plusieurs courroies 13 passant sous la poulie motrice 9 et alternativement par dessus les poulies de renvoi 12 et par dessous les rouleaux 8. A la partie supérieure du châssis 3, les montants 4 supportent une plaque transversale 14, sous la partie médiane de laquelle sont fixés, symétriquement par rapport à l'axe longitudinal de la centreuse 1, deux paliers 15 équipés de roulements dans lesquels est montée tourillonnante, par les deux tronçons latéraux de sa partie centrale non filetée 17, une vis 16 horizontale et transversale, dont la partie centrale non filetée 17 se prolonge latéralement de chaque côté par une tige filetée 18 (bien qu'une seule tige 18 seulement soit représentée sur la moitié de gauche de la figure 2). Les deux tiges filetées 18 de la vis 16, symétriques par rapport à l'axe longitudinal de la centreuse 1, présentent un filetage carré et des pas en sens opposé.

La vis 16 est entraînée en rotation par un groupe motoréducteur 19 fixé sur la plaque supérieure 14, et dont le moteur électrique réversible est commandé par l'automate programmable. Le groupe 19 est relié à la vis 16 par une transmission constituée d'un pignon 20, claveté sur l'arbre de sortie du groupe 19, d'un pignon 21, claveté sur la partie centrale non filetée 17 de la vis 16, et d'une chaîne d'entraînement 22 reliant les deux pignons 20 et 21. Chacune des tiges filetées 18 de la vis est vissée dans un écrou 23 fixé dans un canal en U25 soudé dans une échancrure que présente la partie supérieure et centrale d'un porte-flasque 24 de forme générale rectangulaire. Les deux porte-flasques 24 se présentent essentiellement comme des plaques planes verticales et longitudinales, qui sont symétriques de part et d'autre de l'axe longitudinal de la centreuse 1. De chaque côté de l'échancrure de chaque porte-flasque 24 et au voisinage de chacune des extrémités longitudinales du bord supérieur de ce porte-flasque 24, ce dernier est soudé à la face inférieure d'une plaque horizontale 26, qui s'étend transversalement de part et d'autre du porte-flasque 24. Sur sa face supérieure, chacune des quatre plaques 26 porte deux paliers à douilles 27, décalés transversalement et coaxiaux, montés coulissants sur l'un de deux arbres de guidage 28 parallèles, horizontaux et transversaux, fixés par leurs extrémités sur les montants 4 du châssis 3 à l'aide de paliers-brides 29. Les deux arbres 28 guident ainsi les déplacements transversaux, simultanés et à la même vitesse des porte-flasques 24, qui sont translatés parallèlement à eux-mêmes, l'un vers l'autre et vers l'axe longitudinal de symétrie de la centreuse 1, ou écartés l'un de l'autre et de l'axe longitudinal de symétrie, selon que le groupe motoréducteur 19 entraîne la vis 16 en rotation dans un sens ou dans l'autre. Chaque porte-flasque 24, sensiblement rectangulaire, supporte également un palpeur ayant deux axes 30 qui sont chacun soudés par une extrémité sur un flasque 31, de forme générale rectangulaire, qui est monté pivotant par des tourillons 32, portés aux extrémités longitudinales de son bord supérieur, sur le porte-flasque 24 correspondant, autour d'un axe horizontal et longitudinal. Les tourillons 32 coopèrent avec des paliers prévus dans le porte-flasque 24, au voisinage des deux bords verticaux de ce dernier, sous les plaques 26, et le flasque 31 s'étend longitudinalement à l'intérieur du porte-flasque 24 correspondant. Les deux axes 30 correspondants sont fixés sur la partie inférieure de la face externe du flasque 31, et sont espacés longitudinalement. Les deux axes 30 s'étendent parallèlement l'un à l'autre dans une direction sensiblement transversale, et passent chacun dans l'une de deux lumières 33 sensiblement rectangulaires, ménagées dans le porte-flasque 24, ainsi que dans l'un de deux petits manchons cylindriques 34 montés tourillon- nants autour d'un axe horizontal et longitudinal dans des paliers vissés contre la face externe du porte-flasque 24, sur les côtés de la lumière 33 correspondante. Lors du centrage d'une meule, chacun des flasques 31 est rabattu contre le porte-flasque 24 correspondant et les axes 30 actionnent des détecteurs mécaniques de fin de course (non représentés) portés par les porte-flasques 24 pour commander l'arrêt du motoréducteur 19 lorsque les deux flasques 31 sont en butée contre les porte-flasques 24. Le diamètre d'une meule centrée est mesuré à l'aide d'un émetteur d'impulsions (de type connu), fixé sur le pignon 20 et relié à l'automate, qui compte les impulsions proportionnelles aux rotations du moteur du groupe 19 et donc aux déplacements des porte-flasques 24.

La trancheuse-détalonneuse 2 de l'installation est disposée en ligne avec la centreuse 1, et du côté de cette dernière qui est opposé à celui par lequel la centreuse 1 est pratiquement adjacente à un convoyeur d'alimentation à tapis (non représenté), dont la surface de transport est dans le prolongement de la surface de transport des rouleaux 8 (vers la gauche sur la figure 1) et qui est destiné à amener les meules de fromage sur la centreuse 1. Comme pour cette dernière, la trancheuse-détalonneuse 2 comprend un châssis 43, réalisé par l'assemblage, de façon en soi connue, de montants verticaux 44, de longerons horizontaux 45 et de traverses horizontales 46, constitués de tronçons de profilé en U. Ce châssis 43 supporte, sensiblement à mi-hauteur, un convoyeur 47 à tapis 48, dont la surface de transport horizontale s'étend pratiquement dans le prolongement de celle du convoyeur 7 de la centreuse 1, et présente un axe longitudinal de symétrie confondu avec celui de la centreuse 1. Le tapis 48 de ce convoyeur se déplace longitudinalement et passe successivement autour d'un rouleau de tête amont 49, d'un rouleau de tête aval 50 (en glissant sur une sole 51 s'étendant entre ces deux rouleaux et supportée par le châssis 43), d'un rouleau tendeur 52 (disposé entre les rouleaux 49 et 50 et sous ces derniers), et enfin d'un rouleau de commande 53, disposé entre les rouleaux 50 et 51 et sous ce dernier, et assurant l'entraînement du tapis 48. Les rouleaux 49, 50 et 53 sont directement montés en rotation sur le châssis 43, par des paliers appropriés, autour d'axes parallèles transversaux et horizontaux, tandis que le rouleau tendeur 52 est monté en rotation, autour d'un axe parallèle à ceux des autres rouleaux, sur un support coulissant longitudinalement sur un cadre de tendeur 54 et bloqué sur ce dernier dans une position assurant une tension convenable du tapis 48, le cadre de tendeur 54 étant supporté par le châssis 43. Le rouleau de commande 53 est entraîné en rotation à partir d'un groupe moto-réducteur à moteur hydraulique réversible (non représenté) fixé sur une platine moteur supportée par le châssis 43, et par l'intermédiaire d'une transmission (partiellement représentée sur la figure 4) constituée d'un pignon claveté sur l'arbre de sortie du groupe moteur, d'un pignon 55 solidaire en rotation de l'arbre du rouleau de commande 53, et d'une chaîne d'accouplement des deux pignons. Par son rouleau de tête amont 49, le convoyeur 47 est voisin de l'extrémité aval du convoyeur 7 de la centreuse 1 et suffisamment proche de cette dernière pour que les meules de fromage puissent être transférées du convoyeur 7 de la centreuse 1 au convoyeur 47 de la trancheuse-détalonneuse 2 sans convoyeur intermédiaire. Par contre, par son rouleau de tête aval 50, le convoyeur 47 est directement adjacent à un convoyeur d'évacuation transversal 57, également supporté par le châssis 43. Ce convoyeur transversal 57 est un convoyeur à tapis 58, dont la surface de transport s'étend horizontalement, légèrement en contrebas de la surface de transport du tapis 48, et se déplace selon une direction perpendiculaire à celle de ce dernier. Le tapis 58 passe successivement autour d'un rouleau de commande 59 et d'un rouleau de tête aval 60 et enfin sur un rouleau de renvoi 61. Ces trois rouleaux sont montés en rotation autour d'axes parallèles horizontaux et longitudinaux, dont ceux des rouleaux 59 et 60 sont en position fixe sur le châssis 43 par l'intermédiaire de flasques et de supports latéraux de solidarisation à ce dernier, tandis que le rouleau de renvoi 61 est monté sur un support mobile en direction verticale sur le châssis 43 et réglable en position vis-à-vis de ce dernier, afin d'assurer une bonne tension du tapis 58, qui glisse sur une sole 62 fixée au châssis 43 entre les deux rouleaux 59 et 60. Le tapis 58 est entraîné par un groupe motoréducteur 63 à moteur électrique et une transmission constituée d'un pignon 64, claveté sur l'arbre de sortie du groupe 63, d'un pignon 65 claveté sur l'arbre d'entraînement du rouleau de commande 59, et d'une chaîne 66 accouplant les pignons 64 et 65. La trancheuse-détalonneuse comprend également une lame principale de coupe 67, qui est plane, verticale et transversale, et de forme rectangulaire avec deux découpes symétriques en trapèze rectangle dans ses coins latéraux inférieurs. Cette lame 67, au bord inférieur tranchant, est boulonnée sur chacun des éléments d'un porte-lame en trois éléments, à savoir une plaque horizontale transversale et supérieure 68, et deux manchons latéraux 69, d'axes verticaux, dont chacun se boulonne également sur la plaque supérieure 68. Chacun des deux manchons 69 est monté eau tissant autour de l'une de deux tiges 70 verticales et latérales, fixées chacune, d'un côté du convoyeur 47, sur le châssis 43 par des paliers 71. Sur chaque manchon 69 s'articule, par l'intermédiaire d'un joint à rotule 73, l'extrémité supérieure d'une bielle latérale 72, de longueur réglable, dont l'extrémité inférieure s'articule par un embout à rotule 74 sur un axe 75, en saillie latérale vers l'extérieur, en un point excentré d'un plateau 76 solidaire d'une extrémité latérale d'un arbre transversal 77, qui s'étend horizontalement sous le convoyeur 47 et est monté tourillonnant dans des paliers 78 supportés par le châssis 43. Par sa partie centrale, cet arbre 77 est solidaire en rotation d'un pignon double 79 accouplé par une chaîne double (non représentée) à un groupe motoréducteur 80 à moteur électrique, supporté par le châssis 43. La lame de coupe 67 est ainsi montée déplaçable avec son porte-lame, en translation verticale dans son plan, le long des deux colonnes 70, et est entraînée en va-et-vient entre deux positions décalées verticalement par le système bielle-manivelle constitué par les bielles 72, les disques 76, les joints d'accouplement 73 et 74, et les axes 75, lorsque le groupe 80 est en fonctionnement. Pour faciliter le coulissement vertical de la lame 67, les manchons 70 sont de préférence équipés de douilles à billes. L'ensemble est ainsi réalisé que la lame 67 est montée à une faible distance, par exemple 120 mm, en amont de l'axe du rouleau aval 50 du convoyeur 47. La plaque supérieure 68 supporte, dans sa partie centrale, un boîtier 81 équipé de roulements et dans lequel est montée tourillonnante la partie centrale non filetée 83 d'une vis 82 d'axe horizontal et transversal, munie de deux tiges filetées 84 à pas opposés. Un pignon 85, claveté sur la partie centrale non filetée 83, est accouplé par une chaîne 86 à un pignon 87 solidaire en rotation de l'arbre de sortie d'un groupe motoréducteur 88 à moteur électrique et à renvoi d'angle, qui est également fixé sur la plaque supérieure 68, et se déplace donc verticalement avec elle et la lame principale 67. Chaque tige filetée 84 est vissée dans un écrou 89 monté sur un support 90 boulonné sur un coulisseau 91, lui-même monté coulissant transversalement sur la plaque supérieure 68, et constituant l'un des deux éléments d'un porte-lame portant une lame de détalonnage 93, et dont l'autre élément 92 est un organe vertical de section horizontal en U, dans lequel est fixée la lame 93 correspondante. Les deux lames de détalonnage 93 sont des petites lames, par comparaison avec la lame principale 67, qui sont planes, verticales et longitudinales. Elles présentent une forme rectangulaire à coin inférieur et aval coupé et à bord inférieur tranchant et elles s'étendent vers l'aval par rapport à la lame principale 67. Les deux lames 93 sont montées symétriquement l'une par rapport à l'autre avec leur porte-lame 91, 92 sur la vis 82, de sorte que la rotation du moteur frein électrique et réversible du groupe 88, dans un sens ou dans l'autre, assure par le système vis-écrou ainsi réalisé, un déplacement symétrique des deux lames 93, et à là. même vitesse, dans un sens qui les rapproche ou les éloigne l'une de l'autre, selon le sens de rotation du moteur. Par construction, la coopération des coulisseaux 91 avec le boîtier 81 permet de bloquer les lames 93 avec un espacement transversal déterminé, dans leur position de rapprochement maximal. On note encore que l'élément 92 du porte-lame est fixé sur le bord vertical aval de la lame 93 correspondante, de sorte que les deux lames 93 sont accolées par leur bord vertical amont contre la lame principale 67. Le groupe moteur 88, comme les autres moteurs de la trancheuse détalonneuse 2, est commandé par l'automate programmable, et le déplacement transversal des lames 93 est de préférence contrôlé par un système d'émission d'impulsions, de tout type convenable connu à cet effet. La plaque transversale et supérieure 68 supporte également sur sa face supérieure, et légèrement en amont de la lame principale 67, les cylindres de cinq vérins pneumatiques 94, régulièrement répartis transversalement le long de la lame 67, et dont l'extrémité libre de chacune des tiges porte un plot 95 qui est déplacé verticalement sur la largeur de la lame 67, en regard de la face amont de celle-ci, lorsque les vérins 94 sont actionnés. La machine 2 comprend enfin une cale escamotable 96, munie d'un sabot 97 présentant une face frontale conformée en coin 98, de forme complémentaire à celle de la base arrondie d'une meule et avec un évidement central, comme représenté sur la figure 7. Ce sabot 97 porte un support vertical 99 sur lequel sont fixés, d'une part, une paire de pointes 100, parallèles, espacées l'une de l'autre et dirigées vers la partie en coin 98, et, d'autre part, le cylindre d'un vérin pneumatique 101, dont l'extrémité libre de la tige porte un plot 102, également dirigé vers la partie en coin 98. A sa partie arrière, le sabot 97 porte un goujon fileté 103 par lequel il est solidarisé à une extrémité 105 d'un bras coudé 104 articulé par son coude autour d'un axe vertical 106 supporté par une attache 107 sur le châssis 43, d'un côté du tapis 48, l'autre extrémité 108 du bras coudé 104 étant articulée sur l'extrémité externe au cylindre de la tige d'un vérin pneumatique 109, s'étendant longitudinalement et porté par le châssis 43. La cale escamotable 96 est montée de sorte que lorsque la tige du vérin 109 est rentrée, le sabot 97 est sur le côté du tapis 48, en amont de l'axe de pivotement 106, lui-même légèrement en amont de l'équipage mobile portant notamment les lames 67 et 93, et lorsque la tige du vérin 109 est sortie, le bras 104 pivote dans un plan horizontal autour de l'axe 106, dans le sens horaire sur la figure 6, de sorte que le sabot 97 balaye une trajectoire circulaire sur le tapis 48, sur un secteur angulaire de 90° environ, sa position finale étant représentée en pointillé sur la figure 6.

Le fonctionnement de l'installation dont la structure vient d'être décrite est le suivant : une meule de fromage est transférée du convoyeur d'alimentation, adjacent à l'extrémité amont de la centreuse 1 sur le convoyeur 7 de cette dernière, dont l'entraînement est commandé par l'automate, jusqu'à ce que la meule soit située entre les porte-flasques 24 préalablement écartés au maximum l'un de l'autre. L'automate commande ensuite le rapprochement des porte-flasques 24 par le groupe moteur 19 et le système vis 16- écrou 23. Si la meule n'est pas centrée sur l'axe longitudinal de symétrie de la centreuse 1, un flasque 31 vient avant l'autre en butée contre son porte-flasque 24 et en contact avec la meule, et la fait glisser latéralement sur les rouleaux 8 à l'arrêt. Lorsque les deux flasques 31 sont en butée contre la meule, entre leurs porte-flasques 24, le centrage est réalisé et détecté, et le diamètre de la meule par rapport à l'axe de la centreuse 1 est mesuré, et cette mesure est communiquée à l'automate, qui commande l'écartement des porte-flasques 24 par le système vis-écrou motorisé et calcule l'épaisseur à donner aux deux talons de même dimension à découper dans les extrémités axiales de la meule 110 ainsi que le nombre entier de longes de même épaisseur à découper entre les deux talons, et l'épaisseur ou dimension transversale à donner aux chutes d'extrémité des longes pour qu'un nombre entier de plaquettes de même dimension puisse être ultérieurement découpé dans chaque longe. Après cette première opération de centrage de la meule 110 et de mesure de son diamètre, qui est effectuée sur la centreuse 1, l'automate commande à nouveau l'entraînement du convoyeur 7 à rouleaux 8, ainsi que l'entraînement du convoyeur 47 à tapis 48, et la meule 110 est transférée de la centreuse 1 à la trancheuse-détalonneuse 2. La meule 110 centrée avance sur le tapis 48 jusqu'à occulter une cellule photo-électrique (non représentée) située en position fixe sur le châssis 43, en aval de la lame principale 67, par exemple à 120 mm de l'axe de celle-ci, ce qui commande l'arrêt du tapis 48. La meule 110 est alors convenablement disposée pour subir un cycle de tranchage et de détalonnage, la machine 2 étant telle que les lames 67 et 93 sont en position haute (voir la moitié de gauche de la figure 4), les lames de détalonnage 93 sont en position resserrée (voir la moitié de gauche sur la figure 5), la cale escamotable 96 est en position de repos, sur le côté du tapis 48 (voir en trait plein sur la figure 6). Au début du cycle de tranchage, la meule 110 est reculée sur le tapis 48 d'une valeur qui est déterminée par l'automate, en fonction du diamètre de la meule 110 et de l'épaisseur des longes à découper, l'amplitude du déplacement étant indiquée à l'automate par un système d'émission d'impulsions de type connu. Le tapis 48 étant arrêté, les lames 67 et 93 sont descendues par le système bielle-manivelle, et le talon aval est découpé. Les lames 67 et 93 sont remontées avec leur porte-lame respectif et les vérins 94, puis le tapis 48 est avancé, et transfère le talon découpé au convoyeur 57 d'évacuation, qui l'évacue latéralement. L'avance du tapis 48 est interrompue par l'automate après une course prédéterminée et mesurée à l'aide d'un émetteur d'impulsions associé au moteur d'entraînement du tapis 48, qui avance ainsi toujours d'une valeur constante égaie, dans cet exemple, à 120 mm. Le . tapis 48 est ensuite reculé d'une valeur en correspondance avec l'épaisseur souhaitée des longes, puis arrêté, et les lames 67 et 93 sont descendues. La lame 67 coupe la première longe, tandis que les lames 93, qui, entre temps, ont été écartées l'une de l'autre, en position haute, d'une valeur déterminée par l'automate, et à l'aide du système vis 82-écrou 89, tranchent les deux chutes d'extrémité de cette longe. Lorsque les deux lames sont en position basse (voir la moitié de droite sur la figure 4), les tiges des vérins 94 sont descendues et les plots 95 sont appuyés sur la meule 110 pour l'immobiliser contre le tapis 48, pendant le relevage des lames 67 et 93, afin d'assurer un décollement entre la meule 110 et la lame 67. Dès que les lames sont à nouveau en position haute, les vérins 94 de dévêtissage sont rétractés et les lames 93 sont à nouveau écartées l'une de l'autre d'une valeur voulue, en fonction des chutes à découper sur la longe à découper immédiatement après. Le tapis 48 est avancé pour transférer la longe coupée sur le tapis 58, qui l'évacue latéralement, puis le tapis 48 est reculé pour la découpe de la seconde longe, et ainsi de suite jusqu'à la seconde avant dernière longe. On note qu'après la découpe de la longe la plus longue, les lames 93 sont rapprochées pas à pas, en position haute, et après des découpes successives, après être passées par une position d'écartement maximum (voir la moitié de droite de la figure 5). Lorsqu'il reste trois longes à découper, les vérins 94 restent en position haute sur la plaque 68, et après la descente des lames 67 et 93, c'est la cale escamotable 96 qui est pivotée par l'actionnement du vérin 109 (commandé par l'automate), et qui vient se planter par ses pointes 100 dans le talon amont de la meule 110, et se bloquer par sa partie en coin 98 sous ce talon arrondi, comme cela est représenté sur la figure 7, afin d'éviter le basculement de ce qui reste de la meule. Puis les lames remontent, et le tapis 48 est avancé, pour transférer la longe coupée au convoyeur d'évacuation 57, tandis que la partie restante de meule est retenue par les pointes 100 de la cale 96. Ces opérations se renouvellent jusqu'à la découpe de la dernière longe, à la suite de quoi les lames restent en position basse. Ceci permet, par l'actionnement du vérin 101 de la cale 96, de prendre appui par le plot 102 contre le talon restant et de le plaquer contre la lame 67, en retirant, par réaction, les pointes 100 hors du talon, qui peut basculer sur le tapis 48, car l'automate commande ensuite l'escamotage latéral de la cale 96 par rétraction du vérin 109 ainsi que la rétraction du vérin 101, et l'avance du tapis 48 pour mettre le talon en butée contre la lame 67 qui, ensuite, est relevée avec les autres lames 93. Le tapis 48 avance à nouveau pour évacuer le talon restant, tandis que les lames 93 reviennent en position initiale de rapprochement maximum. Puis le tapis 48 est arrêté et l'installation est prête à prendre en charge une nouvelle meule..

## Revendications

1. Procédé de tranchage et de détalonnage de meules (110) de fromage consistant :
- à avancer à plat chaque meule (110) jusque dans un poste de centrage (1),
- à déplacer la meule à plat (110) transversalement par rapport à un axe longitudinal de symétrie du poste de centrage (1), jusqu'à la centrer sur ledit axe longitudinal de symétrie,
- à centrer la meule (110) sur ledit axe longitudinal de symétrie du poste de centrage (1) en la faisant glisser transversalement par le déplacement, simultané et à la même vitesse, vers ledit axe, de deux butées (24) s'étendant longitudinalement, de part et d'autre dudit axe, après un positionnement initial de la meule (110) entre les deux butées (24),
- à mesurer le diamètre de la meule (110) à l'aide de palpeurs (30) montés sur les butées (24) et couplés à des émetteurs de signaux de mesure,
- à écarter latéralement les butées (24) jusqu'à leur retour dans une position initiale,
- à mesurer le diamètre de la meule (110),
- à déterminer une épaisseur commune, selon ledit axe longitudinal de symétrie, à donner aux deux talons de même dimension à trancher, perpendiculairement audit axe longitudinal de symétrie, aux deux extrémités de la meule (110) ainsi qu'un nombre entier et une épaisseur commune de longes à découper entre les deux talons,
- à déterminer une épaisseur commune, selon la direction perpendiculaire audit axe longitudinal de symétrie, à donner aux deux chutes à trancher, parallèlement audit axe longitudinal de symétrie, aux deux extrémités de chaque longe, afin que cette dernière puisse être tranchée en un nombre entier de plaquettes de même dimension,
- à transférer la meule (110) à un poste de tranchage et de détalonnage (2) sur l'axe longitudinal de symétrie duquel la meule (110) est centrée,
- à positionner la meule (110) par rapport à une lame transversale de tranchage (67) du poste de tranchage et de détalonnage, et à couper puis évacuer un premier talon ayant l'épaisseur prédéterminée,
- à repositionner ensuite la meule (110) par rapport à la lame transversale de tranchage (67), et, simultanément à positionner transversalement deux lames longitudinales de détalonnage (93) du poste de tranchage et de détalonnage, par rapport à la lame transversale de tranchage (67),
- à couper simultanément une longe, avec la lame transversale (67), et les deux chutes d'extrémité de cette longe, avec les deux lames longitudinales de détalonnage (93),
- à évacuer la longe et les chutes coupées,
- à répéter les trois étapes précédentes jusqu'à avoir découpé et évacué le nombre entier prédéterminé de longes, et enfin
- à évacuer le second talon.

2. Procédé selon la revendication 1, caractérisé en ce qu'il consiste :
- à positionner et repositionner la meule (110) par rapport à la lamé transversale de tranchage (67) en avançant la meule jusqu'à un point prédéterminé au-delà de la position de coupe de la lame transversale (67), puis en reculant la meule sur une course qui est fonction de l'épaisseur prédéterminée respectivement des talons ou des longes, selon qu'il s'agit respectivement du positionnement ou d'un repositionnement de la meule, et en l'arrêtant enfin en position de coupe.

3. Procédé selon la revendication 2, caractérisé en ce qu'il consiste à évacuer le talon, ou la longe, qui vient d'être coupé(e) par avance de la meule (110) jusqu'au dit point prédéterminé au-delà de la position de coupe de la lame transversale (67), au cours du repositionnement suivant de la meule par rapport à ladite lame transversale (67).

4. Procédé selon l'une des revendications 1 à 3, caractérisé en ce qu'il consiste à positionner transversalement les deux lames longitudinales (96) par rapport à la lame transversale (67) en écartant symétriquement et pas à pas les deux lames longitudinales (93) l'une de l'autre, après les coupes successives de la lame transversale (67), et à partir d'une position initiale dans laquelle les deux lames longitudinales (93) sont resserrées l'une vers l'autre.

5. Procédé selon l'une des revendications 1 à 4, caractérisé en ce qu'il consiste à appuyer sur la meule (110) pour l'immobiliser après la coupe du premier talon et de chacune des longes, sauf, éventuellement, les quelques dernières longes de la meule, et alors que la lame transversale (67) est encore en position de coupe, et à relâcher cet appui après que la lame transversale (67) a quitté sa position de coupe.

6. Procédé selon l'une des revendications 1 à 5, caractérisé en ce qu'il consiste, après la découpe de toutes les longes, sauf les quelques dernières, et alors que la lame transversale (67) est encore en position de coupe, à planter une cale (96) dans le second talon de la meule (110), afin d'éviter le basculement de cette dernière pendant la coupe des quelques dernières longes, et, après la coupe de la dernière longe, et alors que la lame transversale (67) est encore en position de coupe, à repousser le second talon contre cette lame transversale (67) en écartant la cale (96) de cette dernière pour libérer la cale (96) du second talon, puis à évacuer ce dernier après que la lame transversale (67) a quitté sa position de coupe.

7. Installation de tranchage et de détalonnage automatique de meules (110) de formage comportant :
- une lame transversale de tranchage (67), destinée à trancher un talon et les longes des meules (110), et s'étendant transversalement et dans un plan sensiblement perpendiculaire au convoyeur de positionnement (47) des meules,
- deux lames longitudinales de détalonnage (93), destinées à trancher les deux chutes d'extrémité des longes des meules, et s'étendant longitudinalement en étant sensiblement accolées à la lame transversale de tranchage (67), caractérisée en ce qu'elle comprend :
une machine de centrage (1) des meules, comportant :
- un châssis (3),
- un convoyeur motorisé (7) supporté par le châssis (3) et présentant un axe longitudinal de symétrie,
deux butées latérales de centrage (24), disposées de part et d'autre dudit axe longitudinal de symétrie, et dont chacune s'étend longitudinalement et sensiblement perpendiculairement au convoyeur (7),
- un mécanisme de guidage (27, 28) de chaque butée (24) en translation transversale, perpendiculairement audit axe longitudinal de symétrie, et supporté par le châssis (3),
- un mécanisme d'entraînement (16, 23, 19, 20, 22, 21) de chaque butée (24) en translation transversale, et supporté par le châssis (3),
- des palpeurs de centrage et de mesure (30, 31) du diamètre des meules (110), qui sont portés par les butées (24), et
- au moins un émetteur d'un signal de mesure du diamètre des meules, et
une machine de tranchage et de détalonnage (2), comportant : - un châssis (43),
- un convoyeur motorisé (47) de positionnement des meules (110), à deux sens de déplacement, supporté par le châssis correspondant (43) de sorte que les deux convoyeurs (7, 47) soient sensiblement dans le prolongement l'un de l'autre et présentent un axe longitudinal de symétrie commun,
- un mécanisme de guidage (69, 70) de la lame transversale de tranchage (67) en déplacement dans son plan, et qui est supporté par le châssis (43) correspondant,
- un mécanisme d'entraînement (80, 79, 77, 76, 72) de la lame transversale de tranchage (67) en déplacement dans son plan, entre deux positions dont l'une est une position de tranchage de la meule (110) et l'autre une position dégagée de la meule (110), et qui est supporté par le châssis correspondant (43),
- un mécanisme de guidage (91) des lames longitudinales de détalonnage (93) en déplacement transversal l'une par rapport à l'autre et par rapport à la lame transversale de tranchage (67),
- un mécanisme d'entraînement (88, 85, 82, 89) des lames longitudinales de détalonnage (93) en déplacement transversal, et
- un convoyeur motorisé d'évacuation (57) des longes coupées, supporté par le châssis correspondant (43) et adjacent à l'extrémité du convoyeur de positionnement (47), du côté opposé à la machine de centrage (1).

8. Installation selon la revendication 7, caractérisée en ce que la machine de tranchage et de détalonnage (2) comporte, de plus, au moins un vérin d'appui (94) destiné à appliquer la meule (110) contre le convoyeur de positionnement (47) à l'arrêt, après la venue de la lame transversale de tranchage (67) en position de coupe, à maintenir la meule (110) contre le convoyeur (47) pendant le déplacement de la lame transversale de tranchage (67) en position dégagée de la meule, et à se dégager lui-même de la meule afin de ne pas gêner un déplacement ultérieur de cette dernière sur le convoyeur de positionnement (47).

9. Installation selon l'une des revendications 7 et 8, caractérisée en ce que la machine de tranchage et de détalonnage (2) comportent également une cale escamotable (96) équipée d'au moins une pointe (100) destinée à être plantée dans la meule (110) et d'au moins un poussoir (101, 102) destiné à dégager la ou les pointes (100) de la meule (110) et un mécanisme de déplacement (109) de la cale escamotable (96) d'une position d'engagement contre la meule à une position dégagée de la meule et autorisant le libre déplacement de cette dernière sur le convoyeur de positionnement (47).

10. Installation selon l'une des revendications 7 à 9, caractérisée en ce que le convoyeur motorisé (7) de la machine de centrage (1) est une table à rouleaux (8) d'axes transversaux, supportés par le châssis (3) correspondant, et entraînés à partir d'un ensemble motoréducteur à moteur électrique (9) également supporté par le châssis (3) correspondant, par l'intermédiaire d'une transmission à poulies (11, 12) et courroie (13).

11. Installation selon l'une des revendications 7 à 10, caractérisée en ce que le mécanisme de guidage des butées (24) en translation transversale comprend deux arbres transversaux (28) parallèles, espacés longitudinalement et supportés par le châssis (3) correspondant, au-dessus du convoyeur (7) de la machine de centrage (1), et, pour chaque butée (24), au moins deux douilles (27), dont chacune est, d'une part, montée coulissante le long de l'un des deux arbres (28), et, d'autre part, solidaire de la butée (24) correspondante.

12. Installation selon l'une des revendications 7 à 11, caractérisée en ce que le mécanisme d'entraînement de chaque butée (24) en translation transversale est un système vis-écrou, comprenant une vis (16) commune aux deux butées (24), suspendue transversalement au châssis correspondant (3), au-dessus du convoyeur (7) de la machine de centrage (1), et présentant une partie centrale (17) par laquelle la vis (16) est montée tourillonnante en position fixe sur le châssis (3) et entraînée en rotation à partir d'un ensemble motoréducteur (19) à moteur électrique, supporté par le châssis (3), par l'intermédiaire d'une transmission à pignons (20, 21) et chaîne (22), ainsi que deux tiges latérales filetées (18) avec des pas opposés, dont chacune est vissée dans un écrou (23) solidaire de l'une des deux butées (24).

13. Installation selon l'une des revendications 7 à 12, caractérisée en ce que chaque butée (24) de la machine de centrage (1) est un porte-flasque équipé d'un palpeur constitué d'un fiasque (31), monté pivotant (32) sur le porte-flasque (24) et situé du côté de la face interne de ce dernier, et de deux axes (30) cylindriques transversaux, espacés longitudinalement et traversant chacun l'une de deux lumières de passage (33) ménagées dans le porte-flasque (24) correspondant.

14. Installation selon l'une des revendications 7 à 13, caractérisée en ce que le convoyeur de positionnement (47) des meules (110) sur la machine de tranchage et de détalonnage (2) est un convoyeur à tapis (48) entraîné à partir d'un moteur hydraulique réversible, supporté par le châssis (43) correspondant, et par l'intermédiaire d'une transmission à pignons (55) et chaîne.

15. Installation selon l'une des revendications 7 à 14, caractérisée en ce que le convoyeur d'évacuation (57) de la machine de tranchage et de détalonnage (2) est un convoyeur à tapis (58) entraîné à partir d'un groupe motoréducteur (63) à moteur électrique supporté par le châssis (43) correspondant, et par l'intermédiaire d'une transmission à pignons (64, 65) et chaîne (66), le tapis (58) du convoyeur d'évacuation circulant dans une direction sensiblement perpendiculaire à la direction de circulation du convoyeur de positionnement (47) et légèrement en contrebas de ce dernier, dans sa partie qui est adjacente à ce dernier.

16. Installation selon l'une des revendications 7 à 15, caractérisée en ce que le mécanisme de guidage de la lame transversale de tranchage (67) comprend deux colonnes latérales (70) fixées au châssis (43), de part et d'autre du convoyeur de positionnement (47), et sensiblement perpendiculaire à ce dernier, ainsi que deux manchons (69) mobiles montés chacun coulissant le long de l'une des colonnes (70) et chacun solidaire de l'une des extrémités latérales de la lame transversale de tranchage (67).

17. Installation selon l'une des revendications 7 à 16, caractérisée en ce que le mécanisme d'entraînement de la lame transversale de tranchage (67) comporte un système bielle-manivelle comprenant deux bielles latérales (72) disposées de part et d'autre du convoyeur de positionnement (47) et dont chacune est reliée, par l'une de ses extrémités à une extrémité latérale de la lame transversale de tranchage (67) et, par son autre extrémité, à un point excentré (75) de l'un de deux plateaux (76) solidaires en rotation d'un arbre transversal (77) monté dans des paliers (78) du châssis correspondant (43) et entraîné en rotation à partir d'un groupe motoréducteur (80) supporté par ledit châssis correspondant et par l'intermédiaire d'une transmission à pignons (79) et chaînes.

18. Installation selon l'une des revendications 7 à 17, caractérisée en ce que le mécanisme de guidage des deux lames longitudinales de détalonnage (93) en déplacement transversal comprend deux porte-lames (91, 92), sur chacun desquels est fixée une lame de détalonnage (93), et dont chacun est agencé en coulisseau monté glissant le long d'une plaque porte-lame transversale (68) à laquelle la lame transversale de tranchage (67) est solidarisée par son bord du côté opposé au convoyeur de positionnement (47).

19. Installation selon l'une des revendications 7 à 18, caractérisée en ce que le mécanisme d'entraînement en déplacement transversal des lames longitudinales de détalonnage (93) est un système vis-écrou comprenant une vis (82) commune aux deux lames de détalonnage (93), solidaire de la lame transversale de tranchage (67) et s'étendant transversalement au-dessus du convoyeur de positionnement (47), ladite vis (82) présentant une partie centrale (83) par laquelle elle est montée tourillonnante en position fixe par rapport à la lame transversale de tranchage (67) et entraînée en rotation à partir d'un ensemble motoréducteur (88) à moteur frein électrique, également solidaire de la lame transversale de tranchage (67), par l'intermédiaire d'une transmission à pignons (85, 87) et chaîne (86), ainsi que deux tiges latérales filetées (84), avec des pas opposés, et dont chacune est vissée dans un écrou (89) solidaire de l'une des deux lames de détalonnage (93).

20. Installation selon l'une des revendications 7 à 19, caractérisée en ce que les deux lames de détalonnage (93) sont perpendiculaires à la lame transversale de tranchage (57) et accolées sur la face de cette dernière qui est tournée vers le convoyeur d'évacuation (57).

21. Installation selon l'une des revendications 9 à 20, telle que rattachée à la revendication 8, caractérisée en ce que chacun des vérins d'appui (94) est solidaire du bord de la lame transversale de tranchage (67) opposé au convoyeur de positionnement (47) et s'étend perpendiculairement à ce dernier, en regard de la face de la lame transversale de tranchage (67) qui est tournée vers la machine de centrage (1), lorsque la tige du vérin (94) est sortie.

22. Installation selon l'une des revendications 10 à 21, telle que rattachée à la revendication 9, caractérisée en ce que la cale escamotable (96) équipée d'au moins une pointe (100) et d'un poussoir (101, 102) est portée au bout d'un bras (104) monté pivotant autour d'un axe (106) sensiblement perpendiculaire au convoyeur de positionnement (47), sur un côté de ce dernier, et dont les pivotements sont commandés par un vérin de manoeuvre (109), la cale comportant un sabot (97) présentant une partie libre en forme de coin (98) et balayant la surface supérieure du convoyeur de positionnement (47) lors des pivotements du bras (104), le sabot (97) portant deux pointes (100) de part et d'autre du poussoir constitué par un vérin (101) d'extraction des pointes (100) du talon de la meule.

23. Installation selon l'une des revendications 7 à 22, caractérisée en ce que la machine de centrage (1) et la machine de tranchage et de détalonnage (2) sont pilotées par un automate programmable.

## Claims

1. Process for cutting off the rim and slicing a wheel of cheese consisting in :
- moving forwards the wheel (110) transversely flat with respect to a longitudinal symmetrical axis of the centering station (1) up to center said wheel on said longitudinal symmetrical axis,
- centering the wheel (110) on said longitudinal symmetrical axis of the centering station (1) by causing said wheel to transversely slide when two stops (24), which longitudinally extend from each side of said axis, are simultaneously displaced at the same speed towards said axis, the wheel (110) having been previously positionned between the two stops (24),
- measuring the diameter of the wheel (110) by means of sensors (30) mounted on stops (24) and coupled to transmitters of measure signals,
- drawing aside the stops (24) until they return to the initial position,
- measuring the diameter of the wheel (110),
- determining along said symmetrical longitudinal axis a common thickness to be provided to the two rims with the same size on purpose to be sliced at right angles to said longitudinal symmetrical axis at the two ends of the wheel (110) as well as an integer and a common thickness of the loins to be cut between the two rims,
- determining along the direction at right angles to said symmetrical longitudinal axis a common thickness to be provided to the two rims to be cut in parallel relationship to said longitudinal symmetrical axis at the two ends of each loin on purpose that the latter could be cut into an integer of plates having the same size,
- transferring the wheel (110) to a cutting off and slicing station (2) onto the longitudinal symmetrical axis from which the wheel (110) is centered,
- locating the wheel (110) with respect to a transverse cutting blade (67) of the cutting off and slicing station, and cutting and then discharging a first rim having the predetermined thickness,
- then locating again the wheel (110) with respect to the transverse cutting blade (67) and simultaneously transversely locating two longitudinal cutting off blades (93) at the slicing and cutting off station with respect to the transverse cutting blade (67),
- simultaneously cutting a loin by means of the transverse blade (67) and the two end rims by means of the two longitudinal cutting off blades

(93),
- discharging the cut loin and rims,
- carrying again the two previous steps until the predetermined integer of loins have been cut and discharged, and finally
- discharging the second rim.

2. Process according to claim 1, characterized in that it consists in :
- locating and locating again the wheel (110) with respect to the transverse cutting blade (67) by moving forwards the wheel up to a predetermined location beyond the cutting location of the transverse blade (67), then by moving rearwards the wheel along a path which is related to the respective predetermined thickness of either rims or loins depending respectively whether the wheel had been located or located again, and finally stopping it at the cutting position.

3. Process according to claim 2, characterized in that it consists of discharging the rim or loin which has been just cut by the forward movement of the wheel (110) up to said predetermined location beyond the cutting location of the transverse blade (67) during the next re-location of the wheel with respect to said transverse blade (67).

4. Process according to any of claims 1 to 3, characterized in that it consists of transversely locating both longitudinal blades (96) with respect to the transverse blade (67) by symmetrically moving aside both longitudinal blades (93) stepwise from each other after the successive cuttings of the transverse blade (67) and starting from an initial location wherein both longitudinal blades (93) are drawn closer toward each other.

5. Process according to any of claims 1 to 4, characterized in that it consists of pressing on the wheel (110) as to stop it before the cutting of the first rim and of each loin, except, possibly, the few last loins of the wheel, and as the transverse blade (67) is still at the cutting location, and releasing said pressure after the transverse blade (67) has left its cutting location.

6. Process according to any of claims 1 to 5, characterized in that it consists, after the slicing of all the loins, except the few last ones and whereas the transverse blade (67) is still at the cutting location, of driving a wedge (96) into the second rim of the wheel (110) on purpose to avoid any tilting of the latter during the cutting of the few last loins and after the cutting of the last loin, and as the transverse blade (67) is still at the cutting location, of moving away the second rim against this transverse blade (67) by drawing aside the wedge (96) from said blade as to release the wedge (96) from the second rim, then discharging the latter after the transverse blade (67) has left its cutting location.

7. Automatic machine for cutting off the rim and sliding a wheel of cheese comprising :
- a transverse cutting blade (67) intended to cut off a rim and the loins of wheels (110) and transversely extending according to a plane substantially at right angles to the conveyor (47) for locating the wheels,
- two longitudinal cutting off blades (93) intended to cut the two end rims of the wheel loins and longitudinally extending while being substantially joined to the transverse cutting blade (67) characterized in that it comprises :
- a device (1) for centering the wheels, comprising :
- a frame (3)
- a mechanized conveyor (7) supported on frame (3) and having a longitudinal symmetrical axis,
- two centering side stops (24) located on each side of said longitudinal symmetrical axis, each longitudinally extending substantially at right angles to the conveyor (7),
- a mechanism (27, 28) for guiding each stop along a transverse translationnal path at right angles to said longitudinal symmetrical axis, said mechanism being supported by the frame (3),
- a mechanism (16, 23, 19, 20, 22, 21) for driving each stop (24) along a transverse translationnal path, said mechanism being supported by the frame (3),
- sensors (30, 31) for measuring and centering the diameter of the wheels (110), said sensors being supported by stops (24), and
- at least a transmitter for a signal measuring the wheel diameter, and
- a slicing and cutting off device comprising :
- a frame (43),
- a mechanized to- and-fro conveyor (47) for locating the wheels (110), said conveyor being so supported by the relative frame (43) that each conveyor (7, 47) is substantially located along the extension of the other one and having a common longitudinal symmetrical axis,
- a mechanism (69, 70) for guiding the transverse cutting blade (67) when moving along its plane, said mechanism being supported by the relative frame (43),
- a mechanism (80, 79, 77, 76, 72) for driving the transverse cutting blade (67) when moving in its plane between two locations, one of which being a location wherein the wheel (110) is sliced whereas in the other location the wheel (110) is released, said mechanism being supported by the relative frame (43),
- a mechanism (91) for guiding longitudinal cutting off blades (93) while transversely moving from each other and with respect to the transverse cutting blade (67),
- a mechanism (88, 85, 82, 89) for driving longitudinal cutting off blades (93) along a transverse path, and
- a mechanized conveyor (57) for discharging the cut loins, said conveyor being supported by the relative frame (43) and located adjacent to the end of the locating conveyor (47) on the opposite side of the centering device (1).

8. Machine according to claim 7, characterized in that the slicing and cutting off device (2) further comprises at least one pushing jack (94) intended to push the wheel (110) onto the locating conveyor (7) at stop, after the transverse cutting blade (67) has moved to the cutting location, to hold the wheel (110) against the conveyor (47) during the movement of the transverse cutting blade (67) when the wheel is released, and to move away from the wheel on purpose not to binder a further displacement of the latter on the locating conveyor (47).

9. Machine according to either of claims 7 and 8, characterized in that the slicing and cutting off device (2) further comprises a removable wedge (96) provided with at least a pin (100) intended to be driven into the wheel (110) and at least a pusher (101, 102) intended to release the pin(s) (100) of wheel (110) and a mechanism (109) for moving the removable wedge (96) from a position where it is engaged onto the wheel to a position where it is released from the wheel thus allowing the latter to be freely moved on the locating conveyor.

10. Machine according to anyone of claims 7 to 9, characterized in that the motorized conveyor (7) of the centering device (1) is a table provided with rollers (8) having transverse axes supported by the relative frame (3) and driven by moto-reducing assembly (9) provided with an electric motor and also supported by the relative frame (3) by means of a transmission having pulleys (12) and a belt (13).

11. Machine according to any of claims 7 to 10, characterized in that the guiding mechanism of stops (24) along the transverse path thereof comprises two parallel transverse shafts (28) longitudinally spaced from each other and supported by the relative frame (3) above the conveyor (7) of the centering device (1), at least two bushes (27) being provided for each stop (24), each bush being, on the one hand, slidably mounted on each shaft (28) and, on the other hand, integral with the relative stop (24).

12. Machine according to anyone of claims 7 to 11, characterized in that the driving mechanism of each stop (24) along the transverse path is a screw-nut assembly comprising a screw (16) common to both stops (24) and transversely hanged to the relative frame (3) above the conveyor (7) of centering device (1) and having a central portion (17) by which the screw (16) is pivotally mounted at a fixed location onto the frame (3) and rotatably driven by means of a moto-reducing assembly (19) with electric motor, supported by the frame (3), by means of a gear (20, 21) -and-chain (22) transmission as well as two lateral threaded rods (18) having opposite pitches, each of which being screwed within a nut (23) integral with one of both stops (24).

13. Machine according to anyone of claims 7 to 12, characterized in that each stop (24) of the centering device (1) is a web-holder provided with a sensor consisting of a web pivotally mounted on the web-holder (24) and extending from the internal surface of the latter, and of two cylindrical transverse axes (30) longitudinally spaced from each other; and each passing through one of both through-holes (33) provided within the relative web-holder (24).

14. Machine according to anyone of claims 7 to 13, characterized in that the conveyor (47) for locating the wheels (110) on the slicing and cutting off machine (2) is a belt conveyor (48) driven by means of a hydraulic motor, supported by the relative frame (43), and via a gear (55) -and-chain transmission.

15. Machine according to any of claims 7 to 14, characterized in that the discharging conveyor (57) of the slicing and cutting off device (2) is a belt conveyor (58) driven by means of a moto-reducing unit (63) with an electric motor supported by the relative frame (43), and via a gear (64, 65) -and-chain (66) transmission, the belt (58) of the discharging conveyor being moved along a direction substantially at right angles to the displacement direction of the locating conveyor (47) and slightly downwards the latter, in its portion which is adjacent to the latter.

16. Machine according to any of claims 7 to 15, characterized in that the guiding mechanism of the transverse cutting blade (67) comprises two lateral posts (70) affixed to the frame (43) on each side of the locating conveyor (47) and substantially at right angles to the latter, as well as two movables sleeves (69) slidably mounted on one of the posts (70) and each integral with one of the lateral ends of the transverse cutting blade (67).

17. Machine according to any of claims 7 to 16, characterized in that the driving mechanism of the transverse cutting blade (67) comprises a link- shaft assembly comprising two side links (72) respectively located on each side of the locating conveyor (47), each link being bonded at one of its ends to the side end of the transverse cutting blade (67) and by its other end to an eccentred point (75) of one of both trays (76) rotatably integral to a transverse shaft (77) mounted in bearings (78) of the relative frame (43) rotatably driven by means of a motoreductor unit (80) supported by said relative frame and via a gear (79) -chain transmission.

18. Machine according to any of claims 7 to 17, characterized in that the guiding mechanism of both longitudinal cutting off blades (93) along a transverse displacement comprises two blade- holders (91, 92) on each of which is affixed a cutting off blade (93), each blade-holder being arranged as a slider slidably mounted on a transverse blade-holding plate (68) to which the transverse cutting blade (67) is rigidly fixed by its edge oppositely to the locating conveyor (47).

19. Machine according to any one of claims 7 to 18, characterized in that the driving mechanism as the longitudinal cutting off blades (93) are transversely moving is a screw-nut assembly comprising a screw (82) common to both cutting-off blades (93), said assembly being rigidly fixed to the transverse cutting blade 67 and transversely extending above the locating conveyor (47), said screw (82) having a central portion (83) by which it is pivotally mounted at a fixed location with respect to the transverse cutting blade (67) and rotatably driven by means of a moto-reductor assembly (88) having an electric brake motor, which is also rigidly fixed to the transverse cutting blade (67) via a gear (85, 87) -and-chain (86) transmission, as well as two threaded side rods (84), with opposite pitches, each of which being screwed in a nut (89) integral with one of both cutting-off-blades (93).

20. Machine according to any of claims 7 to 19, characterized in that both cutting-off blades (93) are at right angles to the transverse cutting blade (67) and closed to the surface of the latter, which is facing the discharging conveyor (57).

21. Machine according to any of claims 9 to 20, as appended to claim 8, characterized in that each pushing jack (94) is rigidly affixed to the edge of the transverse cutting blade (67) opposite the locating conveyor (47) and extends at right angles to the latter, opposite the surface of the transverse cutting blade (67), which is facing the centering device (1), when the jack rod (94) is out.

22. Machine according to any of claims 10 to 21, as appended to claim 9, characterized in that the removable wedge (96) provided with at least a pin (100) and a pusher (101, 102) is affixed at the end of an arm (104) pivotally mounted about an axis (106) substantially at right angles to the locating conveyor (47) on one side of the latter, the pivot motions being controlled by a working jack (109), the wedge comprising a skid (97) having a free wedge-shaped portion and scanning the upper surface area of the locating conveyor (47) as the arms (104) are pivotally moved, the skid (97) comprising two pins (100) on each side of the pusher comprising a jack (101) for releasing the pins (100) from the rim of the wheel.

23. Machine according to any of claims 7 to 22, characterized in that the centering device (1) and the slicing and cutting-off device (2) are monitored by means of a programmable automatic device.

## Patentansprüche

1. Verfahren zum Schneiden und Entkrusten von Käselaiben (110), bestehend aus :
Vorschieben jedes flach liegenden Laibs (110) in eine Zentrierstation (1), Verlagern des flach liegenden Laibs (110) in Querrichtung bezüglich einer Symmetrie-Längsachse der Zentrierstation (1) bis zu seinem Zentrieren auf dieser Symmetrie-Längsachse, Zentrieren des Laibs (110) auf dieser Symmetrie-Längsachse der Zentrierstation (1), indem man ihn in Querrichtung gleiten läßt durch gleichzeitige und mit gleicher Geschwindigkeit erfolgende Verlagerung gegen diese Achse von zwei Anschlägen (24), die sich beiderseits dieser Achse in Längsrichtung erstrecken, nachdem der Laib unter (110) zunächst zwischen diese beiden Anschläge (24) eingestellt wurde, Messen des Durchmessers des Laibs (110) mit Hilfe von Fühlern (30), die auf den Anschlägen (24) montiert und mit Signalgebern der Messung gekoppelt sind, seitliches Entfernen der Anschläge (24) bis zu ihrer Rückkehr in eine Ausgangslage, Messen des Durchmessers des Laibes (110), Bestimmen einer gemeinsamen Dicke entlang der Symmetrie-Längsachse, um die beiden Krusten mit gleicher Dimension senkrecht zu dieser Symmetrie-Längsachse an den beiden Extremitäten des Laibs (110) zu schneiden, wie eine gesamte Zahl und eine gemeinsame Dicke von Stücken, die zwischen den beiden Krusten herauszuschneiden sind, Bestimmen einer gemeinsamen Dicke längs der Richtung senkrecht zu der Symmetrie-Längsachse für zwei abzuschneidende Enden parallel zu dieser Symmetrie-Längsachse-an den beiden Extremitäten jedes Stückes, damit letztere zu einer gesamten Zahl von Platten der gleichen Dimension geschnitten werden können, Überführen des Laibs (110) an eine Station (2) für das Schneiden und Entkrusten auf der Symmetrie-Längsachse, auf der der Laib (110) zentriert ist, Einstellen des Laibs (110) in Bezug auf eine quer verlaufende Schneidklinge (67) der Schneid- und Entkrustungsstation und Abschneiden mit anschließendem Entfernen einer ersten Kruste mit der vorbestimmten Dicke, danach Neueinstellen des Laibs (110) in Bezug auf die quer verlaufende Schneidklinge (67) und gleichzeitig in Querrichtung Einstellen von zwei in Längsrichtung verlaufenden Entkrustungsklingen (93) der Schneid-und Entkrustungsstation in Bezug auf die quer verlaufende Schneidklinge (67), gleichzeitiges Schneiden eines Stückes mit der quer verlaufenden Klinge (67) und der beiden Enden dieses Stückes mit der beiden längs verlaufenden Entkrustungsschneiden (93), Entfernen des Stückes und der abgeschnittenen Enden, Wiederholen der vorgenannten drei Stufen, bis die gesamte vorbestimmte Zahl von Stücken geschnitten und entfernt ist, und schließlich Entfernen der zweiten Kruste.

2. Verfahren nach Anspruch 1, dadurch gekennzeichnet, daß es besteht in Einstellen und Neueinstellen des Laibs (110) in Bezug auf die quer liegende Schneidklinge (67), indem der Laib bis auf eine vorbestimmte Stelle jenseits der Schneidposition der quer liegenden Klinge (67) vorbewegt, darauf der Laib zurückgezogen wird auf einem Weg der Funktion der vorbestimmten Dicke bezüglich der Krusten oder der Stücke ist, je nach dem, ob es sich um das Einstellen oder das Neueinstellen des Laibs handelt, und schließlich Anhalten desselben in der Schneidstellung.

3. Verfahren nach Anspruch 2, dadurch gekennzeichnet, daß es besteht im Entfernen der Kruste oder des Stückes, das abgeschnitten wurde durch Vorbewegen des Laibs (110) bis zu der besagten vorbestimmten Stelle jenseits der Schneidstellung der quer verlaufenden Klinge (67) im Verlauf der darauf folgenden Neueinstellung des Laibs in Bezug auf die quer verlaufende Klinge (67),

4. Verfahren nach einem der Ansprüche 1 bis 3, dadurch gekennzeichnet, daß es besteht im Quereinstellen der beiden längs verlaufenden Klingen (96) in Bezug auf die quer verlaufende Klinge (67), indem die beiden längs verlaufenden Klingen (93) Schritt für Schritt symmetrisch voneinander entfernt werden, nach den aufeinander folgenden Schnitten der quer verlaufenden Klinge (67) und ausgehend von einer Anfangsstellung, in der die beiden längs verlaufenden Klingen (93) gegeneinander angedrückt sind.

5. Verfahren nach einem der Ansprüche 1 bis 4, dadurch gekennzeichnet, daß es im Abstützen des Laibs (110) besteht, um ihn nach dem Abschneiden der ersten Kruste und jedes der Stücke, ausgenommen eventuell einige der letzten Stücke des Laibs, festzulegen, wo die quer verlaufende Klinge (67) sich noch in der Schneidstellung befindet, und diese Abstützung zu lösen, nachdem die quer verlaufende Klinge (67) ihre Schneidstellung verlassen hat.

6. Verfahren nach einem der Ansprüche 1 bis 5, dadurch gekennzeichnet, daß es darin besteht, nach dem Abschneiden aller Stücke, ausgenommen etwa einiger der letzten, und wo die quer verlaufende Klinge (67) sich noch in der Schneidstellung befindet, einen Keil (96) in die zweite Kruste des Laibs (110) zu setzen, um ein Schaukeln derselben während des Schnitts einiger der letzten Stücke zu verhindern, und nach Schneiden des letzten Stückes und während die quer verlaufende Klinge (67) noch in der Schneidstellung ist, die zweite Kruste gegen die quer verlaufende Klinge (67) zurückzustoßen durch Distanzierung des Keils (96) von letzterer, um den Keil (96) von der zweiten Kruste zu befreien, worauf diese entfernt wird, nachdem die quer verlaufende Klinge (67) ihre Schneidstellung verlassen hat.

7. Vorrichtung zum automatischen Schneiden und Entkrusten von Käselaiben (110), die aufweist : eine quer verlaufende Klinge (67), die dazu bestimmt ist, eine Kruste und die Stücke des Laibs (110) abzuschneiden und die sich quer in einer Ebene erstreckt, die im wesentlichen senkrecht zum Förderer (47) für das Einstellen der Laibe erstreckt, zwei längs verlaufende Entkrustungsklingen (93), die dazu bestimmt sind, die beiden äußeren Enden der Stück des Laibs abzuschneiden, und die sich in Längsrichtung erstreckend im wesentlichen der quer verlaufenden Klinge (67) beigefügt sind, dadurch gekennzeichnet, daß sie aufweist : eine Zentriermaschine (1) für die Laibe, aufweisend : ein Chassis (3), ein am Chassis (3) gelagerter motorisierter Förderer (7), der eine Symmetrie-Längsachse aufweist, zwei seitliche Zentrieranschläge (24), die beiderseits der Symmetrie-Längsachse angeordnet sind und deren jeder sich in Längsrichtung und im wesentlichen senkrecht zum Förderer (7) erstreckt, ein Führungsmechanismus (27, 28) für Querverlagerung jedes der beiden Anschläge (24), senkrecht zu der Symmetrie-Längsachse und am Chassis (3) gelagert, ein Antriebsmechanismus (16, 23, 19, 20, 22, 21) für Querverlagerung jedes Anschlags (24) und am Chassis (3) gelagert, an den Anschlägen (24) gelagerte Fühler (30, 31) zum Zentrieren und Messen des Durchmessers der Laibe (110) und wenigstens ein Sender eines Signals der Messung des Durchmessers der Stück und eine Schneid- und Entkrustungsmaschine (2), aufweisend: ein Chassis (43), ein motorisierter Förderer (47) zum Einstellen der Laibe (110) in zwei Richtungen, gelagert am zugegehörigen Chassis (43) derart, daß die beiden Förderer (7, 47) im wesentlichen gegenseite Verlängerungen sind und eine Symmetrie-Längsachse darstellen, ein Führungsmechanismus (69, 70) für die quer verlaufende Schneidklinge (67) zum Bewegen in ihrer Ebene und gelagert am zugehörigen Chassis (43), ein Antriebsmechanismus (80, 79, 77, 76, 72) zum Bewegen der quer verlaufenden Klinge (67) in ihrer Ebene zwischen zwei Stellungen von denen die eine eine Schneidstellung für den Laib (110) und die andere eine Freigabestellung von dem Laib (110) ist, und der am zugehörigen Chassis (43) gelagert ist, ein Führungsmechanismus (91) der längs verlaufenden Entkrustungsklingen (93) beim Querbewegen derselben relativ zueinander und in Bezug auf die quer verlaufende Klinge (67), ein Antriebsmechanismus (88, 85, 82, 89) für die Querbewegung der längs verlaufenden Entkrustungsklingen (93) und ein motorisierter Antrieb (57) für die Abgabe der geschnittenen Stücke der am gehörigen Chassis (43) und benachbart zum Ende des Einstellförderer (47) an der der Zentriermaschine (1) gegenüberliegenden Seite gelagert ist.

8. Vorrichtung nach Anspruch 7, dadurch gekennzeichnet, daß die Schneid- und Entkrustungsmaschine (2) außerdem wenigstens eine Stützwinde (94) aufweist, die dazu bestimmt ist, den Laib (110) beim Anhalten gegen den Eistellförderer (47) zu halten, nachdem die quer verlaufende Schneidklinge (67) in Schneidstellung gekommen ist, den Laib (110) gegen den Förderer (47) zu halten während der Bewegung der quer verlaufenden Schneidklinge (67) in von dem Laib gelöste Stellung, und sich selbst von dem Laib zu lösen, um dessen weitere Verlagerung auf den Einstellförderer (47) nicht zu behindern.

9. Vorrichtung nach einem der Ansprüche 7 und 8, dadurch gekennzeichnet, daß die Schneid-und Entkrustungsmaschine (2) auch einen vorsenkbaren Keil (96) aufweist, der mit mindestens einer Spitze (100) zum Einstechen in den Laib (110) sowie mindestens einen Stößel (101, 102) zum Lösen der Spitze oder Spitzen (100) von dem Laib (110) bestimmt ist, sowie eine Stelleinrichtung (109) für den versenkbaren Keil (96) aus einer Eingriffsstellung mit dem Laib in eine von diesem gelöste Stellung mit freier Beweglichkeit des Laibs auf dem Einstellförderer (47).

10. Vorrichtung nach einem der Ansprüche 7 bis 9, dadurch gekennzeichnet, daß der motorisierte Förderer (7) der Zentriermaschine (1) ein Tisch mit Rollen (8) ist, deren Achsen quer verlaufen, am zugehörigen Chassis (3) gelagert und von einem gleichfalls am Chassis (3) gelagerten Antriebsaggregat mit Elektromotor (9) angetrieben sind über ein Getriebe mit Rollen (11, 12) und Riemen (13).

11. Vorrichtung nach einem der Ansprüche 7 bis 10, dadurch gekennzeichnet, daß der Führungsmechanismus für die Querbewegung der Anschläge (24) zwei parallele quer verlaufende Wellen (28) aufweist, die mit Abstand in Längsrichtung am zugehörigen Chassis (3) oberhalb des Förderers (7) für die Zentriermaschine (1) gelagert sind, und für jeden Anschlag 24 wenigstens zwei Buchsen (27), deren jede einerseits längs einer der beiden Wellen (28) gleiten und andererseits mit dem zugehörigen Anschlag (24) verbunden gelagert ist.

12. Vorrichtung nach einem der Ansprüche 7 bis 11, dadurch gekennzeichnet, daß der Antriebsmechanismus für die Querbewegung jedes Anschlags (24) ein System mit Schneckengetriebe ist, das für beide Anschläge (24) eine gemeinsame, oberhalb des Förderers (7) der Zentriermaschine (1) quer verlaufend am zugehörigen Chassis (3) aufgehängte Schraube (16) aufweist mit einem zentralen Teil (17), durch das die Schraube (16) in fester Stellung aber drehbar an dem Chassis (3) gelagert und von einem gleichfalls am Chassis (3) gelagerten Antriebsaggregat (19) mit Elektromotor drehbar ist durch Zwischenschaltung einer Transmission mit Ritzeln (20, 21) und Kette (22) sowie zwei seitlichen Gewindestangen (18) mit gegenläufigem Gewinden, deren jede in eine Mutter (23) eingeschraubt ist, die starr mit einem der beiden Anschläge (24) verbunden ist.

13. Vorrichtung nach einem der Ansprüche 7 bis 12, dadurch gekennzeichnet, daß jeder der beiden Anschläge (24) der Zentriermaschine (1) ein Flanschträger, ausgestattet mit einem Fühler ist, welch letzterer aus einem Schwenkbar am Flanschträger (24) an dessen Innenseite geiagerten Flansch (31) und aus zwei zylindrischen quer gerichteten Stiften (30) mit gegenseitigen Längsabstand besteht, von denen jeder durch eine von zwei Fensteröffnungen (33) im zugehörigen Flanschträger (24) hindurchragt.

14. Vorrichtung nach einem der Ansprüche 7 bis 13, dadurch gekennzeichnet, daß der Einstellförderer (47) der Laibe (110) auf der Schneid- und Entkrustungsmaschine (2) ein Förderband (48) ist, das von einem am zugehörigen Chassis (43) gelagerten reversiblen hydraulischen Motor über ein Getriebe mit Ritzeln (55) und Kette angetrieben wird.

15. Vorrichtung nach einem der Ansprüche 7 bis 14, dadurch gekennzeichnet, daß der Förderer (57) für die Abgabe der Schneid- und Entkrustungsmaschine (2) ein Förderband (58) ist, das von einem am zugehörigen Chassis (43) gelagerten Antriebsaggregat (63) mit Elektromotor angetrieben wird über eine Transmission mit Ritzeln (64, 65) und Kette (66), wobei das Förderband (58) des Abgabeförderers im wesentlichen senkrecht zur Umlaufrichtung des Einstellforderers (47) umläuft und in seinem an diesen angrenzenden Teil ein wenig tiefer als dieser gelegen ist.

16. Vorrichtung nach einem der Ansprüche 7 bis 15, dadurch gekennzeichnet, daß der Führungsmechanismus der quer verlaufenden Schneidklinge (67) zwei seitliche, am Chassis (43) befestigte Säulen (70) beiderseits des Einstellförderers (47) und im wesentlichen senkrecht zu diesem aufweist, sowie zwei bewegliche Buchsen (69), deren jede gleitbar entlang einer der Säulen (70) gelagert und starr mit einem der seitlichen Enden der quer verlaufenden Schneidklinge (67) verbunden ist.

17. Vorrichtung nach einem der Ansprüche 7 bis 16, dadurch gekennzeichnet, daß der Fördermechanismus der quer verlaufenden Schneidklinge (67) ein System von Schub-Kurbelgetriebe mit zwei seitlichen Kurbelstangen (72) aufweist, die beiderseits des Einstellförderers (47) vorgesehen und jeweils mit einem ihrer Enden mit einem seitlichen Ende der quer verlaufenden Schneidklinge (67) verbunden sind und mit ihrem anderen Ende mit einer exzentrischen Stelle (75) einer von zwei drehfest mit einer Querwelle (77) verbundener Scheiben (76), wobei die Welle in Lagern (78) des zugehörigen Chassis (43) gelagert und ausgehend von einem gleichfalls an diesem Chassis gelagerten Motoraggregat (80) über eine Transmission mit Ritzeln (79) und Ketten drehbar ist.

18. Vorrichtung nach einem der Ansprüche 7 bis 17, dadurch gekennzeichnet, daß der Führungsmechanismus der beiden in Längsrichtung sich erstreckenden Entkrustungsklingen (93) bei Querverlagerung zwei Klingenträger (91, 92) aufweist, auf deren jedem eine Entkrustungsklinge (93) befestigt ist und deren jeder über ein Führungsstück dort längs einer Querleiste (68) gleitet mit der die quer verlaufende Schneidklinge (67) mit ihrer dem Einstellförderer (47) gegenüberliegenden Seite fest verbunden ist.

19. Vorrichtung nach einem der Ansprüche 7 bis 18, dadurch gekennzeichnet, daß der Mechanismus zum Querverlagern der längs verlaufenden Entkrustungsklinge (93) ein System mit Schneckentrieb ist, das eine den beiden Entkrustungsklingen (93) gemeinsame Schnecke (82) aufweist, die fest mit der quer verlaufenden Schneidklinge (67) verbunden ist und sich quer oberhalb des Einstellförderers (47) erstreckt, wobei die Schnecke (82) ein zentrales Teil (83) aufweist, durch das sie in fester Lage gegenüber der quer verlaufenden Schneidklinge (67) drehbar gelagert ist und ausgehend von einem Motoraggregat (88) mit elektrischer Motorbremsung, das gleichfalls fest mit der quer verlaufenden Schneidklinge (67) verbunden ist, in Drehung versetzt wird über eine Transmission mit Ritzeln (85, 87) und Kette (86) sowie zwei seitliche Gewindestangen (84) mit gegenläufigen Winden, deren jede in eine Muttor (89) eingeschraubt ist, die starr mit einer der beiden Entkrustungsschneiden (93) verbunden ist.

20. Vorrichtung nach einem der Ansprüche 7 bis 19, dadurch gekennzeichnet, daß die beiden Entkrustungsschneiden (93) senkrecht zur quer verlaufenden Schneidklinge (67) und dieser auf ihrer dem Abgabeförderer (57) zugekehrten Seite beigefügt sind.

21. Vorrichtung nach einem der Ansprüche 9 bis 20, wie rückbezogen auf Anspruch 8, dadurch gekennzeichnet, daß jede der Stützwinden (94) fest mit dem Raum der quer verlaufenden Schneidklinge (67), der dem Einstellförderer (47) gegenüberliegt, verbunden ist und sich senkrecht zu letzterem erstreckt, derjenigen Oberfläche der quer verlaufenden Schneidklinge (67) gegenüber stehend, die gegen die Zentriermaschine (1) gerichtet ist, wenn die Stange der Stützwinde (94) ausgefahren ist.

22. Vorrichtung nach einem der Ansprüche 10 bis 21, wie zurückbezogen auf Anspruch 9, dadurch gekennzeichnet, daß der einziehbare Keil (96), der mit mindestens einer Spitze (100) und einem Stößel (101, 102) versehen ist, von dem Ende eines Arms (104) getragen wird, der um eine Achse (106) schwenkbar gelagert ist, die im wesentlichen senkrecht zum Einstellförderer (47) auf einer Seite desselben verläuft und dessen Schwenkbewegungen von einer Stellschraube (109) gesteuert werden, wobei der Keil einen Schuh (97) trägt, der einen freien Teil (98) in Winkelform aufweist, welcher während der Schwenkbewegung des Arms (104) über die obere Fläche des Einstellförderers (47) streicht, wobei der Schuh (97) zwei Spitzen (100) beiderseits des Stoßels trägt, der von einer Winde (101) zum Zurückziehen der Spitzen (100) des Keils aus dem Laib gebildet ist.

23. Vorrichtung nach einem der Ansprüche 7 bis 22, dadurch gekennzeichnet, daß die Zentriermaschine (1) und die Schneid- und Entkrustungsmaschine (2) durch einen programmierbaren Automaten gesteuert sind.
